# EUROPÄISCHE PATENTSCHRIFT

(11) **EP 3 672 446 B1**
(45) Veröffentlichungstag und Bekanntmachung des Hinweises auf die Patenterteilung: **04.10.2023**
(21) Anmeldenummer: 17757555.2
(22) Anmeldetag: 25.08.2017
(51) Int. Cl.: A46B 3/18, A46B 7/04, A46B 15/00

(54) **INTERDENTALBÜRSTE**
INTERDENTAL BRUSH
BROSSE INTERDENTAIRE

(43) Veröffentlichungstag der Anmeldung: 01.07.2020
(73) Patentinhaber: Curaden AG, 6010 Kriens (CH)
(72) Erfinder: ZAVALLONI, Marco, 5610 Wohlen (CH)
(74) Vertreter: Keller Schneider Patent- und Markenanwälte AG
(86) Internationale Anmeldenummer: PCT/EP2017/071472
(87) Internationale Veröffentlichungsnummer: WO 2019/037879

(56) Entgegenhaltungen:
- WO-A1-86/02532
- WO-A1-03/034863
- WO-A1-2009/081783
- WO-A1-2009/108470
- DE-A1- 10 354 774

## Beschreibung

### Technisches Gebiet

Die Erfindung betrifft eine Interdentalbürste umfassend einen Bürstenteil und einen Schaft zum lösbaren Befestigen der Interdentalbürste in einem Griffteil, wobei der Bürstenteil einen Borstenhalter und am Borstenhalter befestigte Borsten umfasst und wobei der Borstenhalter ein erstes Ende aufweist, an dem der Borstenhalter im Schaft verankert ist. Die Erfindung betrifft weiter ein Verfahren zum Herstellen einer Interdentalbürste.

### Stand der Technik

Zu einer umfassenden Zahnpflege gehört nicht nur das Reinigen der Zähne selber, sondern auch das Reinigen der Zahnzwischenräume. In diesen können sich Bakterien bilden, die zu Karies, Plaque und Entzündungen führen können. Allerdings lassen sich die Zahnzwischenräume mit einer Zahnbürste nur sehr schlecht reinigen. Deshalb werden für die Reinigung der Zwischenräume sogenannte Interdentalbürsten verwendet. Diese weisen üblicherweise einen Bürstenkopf mit feinen Borsten auf, der im Vergleich zu Zahnbürsten viel kleiner ist, so dass der Bürstenkopf zwischen die Zähne eingeführt werden kann. Die feinen Borsten sind dabei an einem Borstenhalter, welcher häufig in der Form eines verdrillten Drahts ausgebildet ist, befestigt. Der Borstenhalter ist an einem Ende üblicherweise in einem Schaft der Interdentalbürste aus Kunststoff eingegossen oder eingesetzt. Der Schaft wiederum ist in bekannter Weise in einem Griffteil aufgenommen. Das Griffteil kann vom Benutzer mit der Hand gut gehalten werden und erlaubt so eine gute Handhabung der Interdentalbürste.

Während dem Einsatz der Interdentalbürste wird der Bürstenkopf stark beansprucht und häufig elastisch oder plastisch verbogen. Damit das Bürstenteil nicht aus dem Schaft der Interdentalbürste herausgerissen wird oder sich das Bürstenteil im Schaft drehen kann, weist das im Schaft eingegossene Ende des Bürstenteils häufig eine Ausformung auf, so dass das verankerte Ende besser im Schaft gehalten werden kann.

Die JP 2008 154901 A (Lion Corp.) offenbart beispielsweise Interdentalbürsten, bei denen die verankerten Endteile des Büstenhalters aus verdrilltem Draht eine bogenförmige, rechteckförmige, halbrunde oder dreieckförmige Ausformung aufweisen, um das Endteil zuverlässig im Kunststoffschaft der Interdentalbürste verankern zu können.

Aus der WO 2009/081783 A1 (Lion Corp) ist eine Interdentalbürste bekannt, bei der die Bürste unlösbar am Handgriff angebracht isst. Der Borstenhalter (die Basis des Drahtes) ist im Basismaterial eingegossen. Die Ummantelung wird nachträglich aufgespritzt. Die verengte Stelle im Basismaterial sorgt für die Biegbarkeit im Hals.

Die DE 103 54 774 A1 (Zahoransl<y) offenbart eine Interdentalbürste, bei welcher der Bürstenteil unlösbar in einem Handgriff verankert ist. Der Handgriff umfasst einen Handgriffgrundl<örper mit einer Ausnehmung und einen in diese Ausnehmung eingespritzten Griffteil. Zuerst wird der Handgriffgrundl<örper durch Spritzguss hergestellt, so dass ein mittlerer Teil des borstenfreien Endes des Schafts im Handgriffgrundl<örper eingegossen ist. Durch einen zweiten Spritzguss wird das abgewinkelte Ende des Schafts im Griffteil eingegossen. Der Griffteil besteht im Vergleich zum Grundkörper aus einem etwas weicheren, gummiartigen Material, so dass sich eine bessere Griffigkeit ergibt.

Solche Interdentalbürsten mit einem integrierten Handgriff sind aufwändig herzustellen, da der Griffteil in einem zweiten Herstellungsschritt in den Grundkörper hineingespritzt werden muss. Zudem muss die ganze Interdentalbürste mit Handgriff ersetzt werden, wenn die Borsten im Bürstenteil abgenutzt sind. Das ist teuer und es entsteht viel Abfall.

Es sind jedoch auch Systeme bekannt, bei denen die Interdentalbürste lösbar mit dem Griffteil verbunden werden kann. Wenn die Interdentalbürste ausgewechselt werden muss, kann sie vom Griffteil getrennt werden und eine neue Interdentalbürste kann in den Griffteil eingesetzt werden.

Ein solches System mit einem Griffteil und auswechselbaren Interdentalbürsten offenbart beispielsweise die DE 10 2005 047 340 A1 (Braun GmbH). Die Interdentalbürste weist an ihrem Schaft an einem der Bürste abgewandten freien Ende des Schafts in Längsrichtung des Schafts verlaufende Nuten auf. Wenn die Interdentalbürste in eine Öffnung des Griffteils eingeführt wird, bilden Wandungsabschnitte zwischen den Nuten eine 1<lemmung mit der Innenwandung der Öffnung des Griffteils. Die Interdentalbürste ist dadurch im Griffteil gehalten und kann bei Bedarf zum Auswechseln vom Griffteil gelöst werden.

Eine andere Ausführung einer auswechselbaren Interdentalbürste offenbart die WO 1986/02532 (Curaden). Diese Interdentalbürste umfasst einen Bürstenteil, welcher einen aus einer verdrillten Drahtschleife gebildeten Borstenträger mit Borsten und einen borstenlosen Endteil aufweist. Der Endteil ist in einen zylindrischen Schaft der Interdentalbürste aus Kunststoff eingegossen. Am freien Ende des Schafts ist eine einen Anschlag bildende Traverse mit zwei Armen ausgebildet. Die Interdentalbürste kann in einem Griffteil montiert werden, indem die Traverse in eine im Griffteil ausgebildete Nut eingeführt wird und eine Gewindehülse des Griffteils Richtung Traverse geschraubt wird, bis die Gewindehülse auf einen Arm der Traverse aufläuft und dieser zwischen der Gewindehülse und dem Boden der Nut des Griffteils festgeklemmt wird.

Als System sei schliesslich die Toolbox gemäss WO 2009/108470 A1 erwähnt. In der Box hat es diverse Gegenstände, unter anderem Zahnbürsten. Um sicherzustellen, dass die Box und die Behandlungs¬gegenstände nur für einen bestimmten Patienten benutzt werden, können alle Gegenstände in der Box mit einem Code oder RFID versehen sein. Der gleiche Code soll auch auf der Patientenkarte angebracht sein.

Durch die Ausformungen im Endteil des Borstenhalters kann auch bei Interdentalbürsten, welche lösbar in einem Griffteil befestigbar sind, der Borstenhalter zuverlässig im Schaft gehalten werden. Jedoch weisen solche bekannten Interdentalbürsten einige Nachteile in Bezug auf die Verbindung zwischen dem Borstenhalter und dem Schaft auf.

Da sich der Borstenhalter während dem Einsatz der Interdentalbürste häufig elastisch oder sogar plastisch verbiegt, wird das Material des Borstenhalters stellenweise sehr stark beansprucht. Erschwerend kommt hinzu, dass diese Verbiegung des Borstenhalters hauptsächlich an einer Stelle geschieht, nämlich dort, wo der Borstenhalter aus dem Schaft austritt. An dieser Austrittsstelle kommt es dadurch häufig zu einer Materialermüdung, was zu einem Bruch des Borstenhalters führen kann.

Um die Gefahr des Abknickens oder Brechens des Borstenhalters zu vermeiden, offenbart die WO 1986/02532 (Curaden) einen Schaft, mit einer speziell ausgeformten Bohrung zur Aufnahme des Endteils des Borstenhalters. Der Schaft aus hartem Kunststoff umfasst einen vorderen, konisch oder hyperbolisch zum Ausgang hin erweiterten Abschnitt. Der hintere Abschnitt des Endteils des Borstenhalters ist fest in einem hinteren Abschnitt der Bohrung verankert. Der vordere Abschnitt des Endteils des Borstenhalters ist mit in Richtung auf die Borsten ·zunehmendem Spiel biegbar im sich allmählich erweiternden Abschnitt der Bohrung gelagert. Somit kann sich der vordere Abschnitt des Endteils elastisch im Bohrungsabschnitt verbiegen, wobei die Wandung des Bohrungsabschnitts eine Verbiegung über die Elastizitätsgrenze des Borstenhalters hinaus verhindert.

Trotz dieser optimierten Form der Bohrung im Schaft wird der Borstenhalter an der Austrittsstelle stark beansprucht und der Borstenhalter kann Schaden nehmen oder gar abbrechen. Zudem ist die oben beschriebene Bohrung mit einem konischen Ausgang aufwändig herzustellen.

### Darstellung der Erfindung

Aufgabe der Erfindung ist es, eine dem eingangs genannten technischen Gebiet zugehörende Interdentalbürste zu schaffen, welche eine verbesserte Aufnahme des Borstenhalters im Schaft aufweist, wobei der Schaft dennoch einfach herstellbar ist.

Die Lösung der Aufgabe ist durch die Merkmale des Anspruchs 1 definiert. Gemäss der Erfindung ist der Schaft aus zwei Teilen gefertigt.

Dadurch ist es auf einfache Art und Weise möglich, den Schaft der Interdentalbürste so zu konstruieren, dass dieser bereichsweise unterschiedliche Eigenschaften aufweist. So kann beispielsweise ein erster Teil eine andere Form aufweisen und mit einem anderen Herstellungsverfahren gefertigt werden als ein zweiter Teil des Schafts. Somit können unterschiedliche Anforderungen an einzelne Bereiche des Schafts besser erfüllt werden.

So kann zum Beispiel der Bereich des Schafts, wo der Borstenhalter aus dem Schaft austritt, durch einen ersten Teil gebildet werden, welcher sehr präzise geformt ist und den Borstenhalter exakt führt, so dass sich der Borstenhalter im Gebrauch verbiegen lässt ohne zu brechen. Hingegen kann beispielsweise ein unterer Endbereich des Schafts aus einem zweiten Teil bestehen, welche nicht so präzise hergestellt werden muss, sondern nur dazu dient, das erste Ende des Borstenhalters fest zu verankern. Entsprechend kann der zweite Teil mit einem einfacheren Werkzeug kostengünstig hergestellt werden. So kann der zweite Teil beispielsweise durch Stanzen oder durch ein einfaches Spritzgussverfahren hergestellt werden. Somit kann für den jeweiligen Teil des Schafts das effizienteste und kostengünstigste Herstellungsverfahren gewählt werden. Dadurch kann der Schaft optimal konstruiert werden.

Unter dem Begriff "Interdentalbürste" wird in der vorliegenden Beschreibung eine Bürste verstanden, welche zur Reinigung von Zahnzwischenräumen von menschlichen oder tierischen Zähnen geeignet ist. Dabei wird für die Verwendung der Interdentalbürste ein Griffteil benötigt, an welchem die Interdentalbürste lösbar, beispielsweise mittels 1<lemmung oder Verschraubung, befestigt werden kann. Der Griffteil dient dazu, dass die Interdentalbürste gut handhabbar ist und somit exakt zwischen den Zähnen positioniert und bewegt werden kann. Der Griffteil an dem die Interdentalbürste mit der Hand gefasst werden kann, ist somit vom Begriff "Schaft" der Interdentalbürste zu unterscheiden. Der Schaft dient dazu, den Borstenhalter zu verankern und die Interdentalbürste mit dem Griffteil lösbar zu verbinden.

Unter dem Begriff "verankert" ist eine unlösbare Verbindung zu verstehen. So kann beispielsweise das erste Ende des Borstenhalters im Schaft eingeklebt, eingegossen oder eingeklemmt sein. Eine lösbare Verbindung wie beispielsweise eine Steck- oder Schraubverbindung oder ein Bajonettverschluss fällt demnach nicht unter den Begriff "verankert".

Gemäss der Erfindung ist der Schaft aus zwei Teilen gefertigt. Bevorzugt ist der Schaft dadurch zweiteilig ausgebildet. Das bedeutet, dass jeder Teil einzeln herstellbar ist und anschliessend mit dem anderen Teil verbunden werden kann, um den Schaft zu fertigen. Dabei können der erste und der zweite Teil lösbar, beispielsweise mittels einer Steckverbindung oder einer Schraubverbindung, oder unlösbar, beispielsweise durch Kleben oder Fügen miteinander verbunden werden. Falls der zweite Teil aus Kunststoff besteht, kann beispielsweise der zweite Teil mittels Kunststoffspritzguss auf den ersten Teil aufgespritzt werden oder der zweite Teil kann mit dem ersten Teil mittels Ultraschallschweissen, Vibrationsschweissen (VIB-Schweissen), Orbitalschweissen, Spiegelschweissen oder mittels Kleben verbunden werden.

Der erste Teil und der zweite Teil können aus dem gleichen Material bestehen oder sie können je aus einem unterschiedlichen Material gefertigt sein.

Vorzugsweise ist der Schaft in Längsrichtung des Schafts in einen ersten Teil und in einen zweiten Teil unterteilt. Das bedeutet, die Teile des Schafts sind in Längsrichtung des Schafts hintereinander angeordnet. Das schliesst jedoch nicht aus, dass einzelne Bereiche oder Elemente des ersten Teils und/oder des zweiten Teils des Schafts in Längsrichtung in den jeweils anderen Teil hineinragen. So kann der erste Teil beispielsweise Auskragungen, Laschen oder Flügel umfassen, die in Längsrichtung in den zweiten Teil des Schafts hineinragen.

Vorzugsweise umfasst ein erster Teil des Schafts Auskragungen, welche in Längsrichtung des ersten Teils vom ersten Teil abstehen und in entsprechenden Ausnehmungen in einem zweiten Teil des Schafts aufgenommen werden. Dadurch kann die Kontaktfläche zwischen dem ersten Teil und dem zweiten Teil des Schafts vergrössert werden. Das ermöglicht eine stabile und sichere Verbindung zwischen den beiden Teilen.

Vorzugsweise umfasst der Schaft zwei unterschiedliche Materialien. Dadurch können die einzelnen Bereiche des Schafts besonders gut auf die jeweiligen Anforderungen abgestimmt werden. Vorzugsweise ist der erste Teil des Schafts aus einem ersten Material gefertigt und der zweite Teil des Schafts aus einem zweiten Material hergestellt. Das erlaubt den Einsatz von Materialen mit unterschiedlichen mechanischen Eigenschaften und unterschiedlichen Farben. Zudem können die Teile mit unterschiedlichen Fabrikationsverfahren hergestellt werden.

So kann zum Beispiel der Teil des Schafts, bei dem der Borstenhalt aus dem Schaft austritt, aus einem nachgiebigeren oder elastischerem Material bestehen, als der zweite Teil im Bereich des freien Endes des Schafts, welcher dazu ausgebildet ist, in einem Griffteil aufgenommen zu werden. Der zweite Teil kann dann beispielsweise aus einem harten, verschleissfesten Material bestehen. Durch das nachgiebige oder elastische Material des ersten Teils im Bereich des Austritts des Borstenhalters aus dem Schaft kann, wenn der Borstenhalter verbogen wird, der erste Teil des Schafts nachgeben und den Borstenhalter dennoch gut abstützen, so dass eine Verbiegung über die Elastizitätsgrenze des Borstenhalters im Austrittsbereich vermieden werden kann. Dadurch kann ein Bruch des Borstenhalters verhindert werden. Der zweite Teil im Bereich des freien Endes des Schafts ist hingegen durch das harte Material verschleissfest und kann somit ohne beschädigt zu werden mit dem Griffteil verbunden werden. Zudem kann durch das harte Material eine stabile Verbindung zwischen Schaft und Griffteil ermöglicht werden. Die Wahl des Materials kann beispielsweise aber auch gerade umgekehrt erfolgen und ein weiches oder elastisches Material kann für den zweiten Teil im Bereich des freien Endes des Schafts verwendet werden, um eine elastische Verbindung zwischen Interdentalbürste und Griffteil zu ermöglichen.

Durch die unterschiedlichen Materialien kann für die Verankerung des Borstenhalters im Bereich des freien Endes des Schafts ein Material gewählt werden, welches der jeweiligen Form des ersten Endes des Borstenhalters besonders gut angepasst werden kann, so dass der Borstenhalter zuverlässig im Schaft gehalten ist. Das erste Ende des Borstenhalters für die Verankerung im Schaft kann beispielsweise halbrund, V-förmig, gezackt oder gebogen ausgebildet sein.

Somit lässt sich der aus zwei Materialien bestehende Schaft der Interdentalbürste besonders gut an die Anforderungen anpassen. Ausserdem können durch die unterschiedlichen Materialien im Schaft die Bereiche mit demjenigen Material hergestellt werden, welches sich für die jeweilige Form des Bereichs des Schafts am besten eignet. So kann beispielsweise der obere Bereich des Schafts aus einem Speziall<unststoff hergestellt werden, um eine besonders präzise Formgebung der Austrittsöffnung durch Kunststoffspritzguss zu ermöglichen. Der untere Bereich des Schafts hingegen kann beispielsweise aus einem kostengünstigen Material hergestellt werden, da hier eine weniger präzise Formgebung nötig ist. Das ermöglicht eine effiziente und kostengünstige Herstellung.

Der Schaft kann aber auch drei, vier oder mehr unterschiedliche Materialen umfassen. Dabei bezieht sich der Begriff "unterschiedlich" auf die Eigenschaften des Materials und nicht etwa auf die übergeordnete Bezeichnung des Materials. Das bedeutet, dass ein erster Kunststoff mit einer ersten Härte und ein zweiter Kunststoff mit einer zweiten Härte in der vorliegenden Beschreibung als "zwei unterschiedliche Materialien" gelten, obwohl beide unter den Begriff "Kunststoffe" fallen. Der Schaft kann beispielsweise aber auch einen Kunststoff und ein Metall umfassen. Zudem gelten Materialen mit unterschiedlichen Farben in der vorliegenden Beschreibung auch als zwei unterschiedliche Materialien, auch wenn sie bis auf die Farbe die gleichen Eigenschaften aufweisen. So ist beispielsweise ein blauer Kunststoff gemäss dieser Definition ein anderes Material als ein roter Kunststoff.

Vorzugsweise umfasst der Schaft einen Übergangteil und einen Verankerungsteil, wobei das erste Ende des Borstenhalters im Verankerungsteil verankert ist. Der Übergangteil und der Verankerungsteil können eine beliebige Form aufweisen. So können sie beispielsweise je zylinderförmig, kugelförmig oder quaderförmig ausgebildet sein. Der Übergangteil und der Verankerungsteil können zudem lösbar, beispielsweise über eine Steckverbindung, oder unlösbar miteinander verbunden sein.

Vorzugsweise entspricht der Übergangteil dem ersten Teil und der Verankerungsteil dem zweiten Teil des Schafts. Dadurch, dass der Schaft einen Übergangteil und einen Verankerungsteil umfasst, sind die Funktionen des Schafts in den ersten und den zweiten Teil aufgeteilt. Das ermöglicht eine einfache Konstruktion und Herstellung. So kann beispielsweise der Verankerungsteil hinsichtlich einer optimalen Verankerung des ersten Endes des Borstenhalters konstruiert werden, während der Übergangteil beispielsweise hinsichtlich einer optimalen Abstützung des Borstenhalters konstruiert werden kann.

Vorzugsweise sind der Übergangteil und der Verankerungsteil miteinander vergossen, so dass sie fest und unlösbar miteinander verbunden sind. Dadurch ist der Schaft stabil.

Alternativ dazu besteht auch die Möglichkeit, dass der Schaft keinen Übergangteil und keinen Verankerungsteil aufweist, sondern das erste Ende des Borstenhalters in beiden Teilen des Schafts verankert ist.

Vorzugsweise weist der Verankerungsteil zwei Flügel auf, die in Längsrichtung des Verankerungsteils zum Übergangteil hin ragen. Vorzugsweise weist der Übergangteil zwei Aussparungen auf zum Aufnehmen der Flügel des Verankerungsteils.

Durch die Flügel wird die I<ontal<tfläche zwischen dem Übergangteil und dem Verankerungsteil vergrössert. Das ermöglicht eine besonders starke Verbindung zwischen dem Übergangteil und dem Verankerungsteil. Falls der Verankerungsteil auf den Übergangteil aufgespritzt wird, kann durch die vergrösserte Kontaktfläche eine besonders stabile Verbindung zwischen Übergangteil und Verankerungsteil erzielt werden.

Bevorzugt weist der Borstenhalter einen Borstenbereich auf, wobei der Übergangteil zwischen dem verankerten ersten Ende und dem Borstenbereich des Borstenhalters angeordnet ist. Dadurch kann der Borstenhalter im Bereich zwischen seinem Borstenbereich und dem ersten Ende in optimaler Weise durch den Übergangteil geführt und gestützt werden. So kann der Borstenhalter beispielsweise, wenn dieser beim Reinigen der Zähne verbogen wird, durch den Borstenhalter abgestützt werden. Dadurch können Belastungen des Borstenhalters an der Übergangsstelle, an der der Borstenhalter in den Verankerungsteil eintritt, reduziert werden. Somit kann die Belastung des Borstenhalters verringert und die Gefahr eines Bruchs oder Knicks des Borstenhalters vermieden werden.

Der Übergangteil kann eine beliebige Form aufweisen. Er kann beispielsweise seitlich neben dem Borstenhalter angeordnet sein oder er kann den Borstenhalter umgeben.

Bevorzugt umfasst der Übergangteil ein erstes der zwei Materialien und der Verankerungsteil umfasst ein zweites der zwei Materialien.

Da dadurch für den Übergangteil ein Material gewählt werden kann, welches für die Führung des Borstenhalters optimal ist, während für den Verankerungsteil ein Material gewählt werden kann, welches eine besonders stabile Verankerung des ersten Endes des Borstenhalters ermöglicht, kann der Schaft besonders vorteilhaft konstruiert werden. So kann, wie oben bereits ausgeführt, beispielsweise das Übergangteil aus einem elastischen Material bestehen, um den Borstenhalter auch bei einer Verformung führen und stützen zu können.

Da der Übergangteil möglicherweise bei der Zahnreinigung mit den Zähnen und/oder dem Zahnfleisch in Kontakt kommt, kann der Übergangteil aus einem weicheren Material konstruiert werden, um die Gefahr einer Beschädigung der Zähne oder des Zahnfleisches zu reduzieren. Hingegen kann für das Verankerungsteil ein steifes oder hartes Material gewählt werden, um das erste Ende des Borstenhalters stabil und fest im Verankerungsteil verankern zu können.

Alternativ können auch der Übergangteil und der Verankerungsteil aus dem ersten Material gefertigt werden und ein dritter Teil, beispielsweise ein Verbindungsteil, um den Schaft mit einem Griffteil zu verbinden, kann aus dem zweiten Material gefertigt werden.

Mit Vorteil weist das zweite Material eine grössere Biegesteifigkeit auf als das erste Material.

Weist beispielsweise der Verankerungsteil ein Material mit einer Biegesteifigkeit auf, die grösser ist als das Material des Übergangteils kann das erste Ende des Borstenhalters durch das steife Material besonders stabil und fest im Verankerungsteil verankert werden während mit dem weniger steiferen Übergangteil eine besonders gute Führung und Stützung des Borstenhalters erreicht werden kann, da sich das Übergangteil zusammen mit dem Borstenhalter leicht elastisch verformen kann.

Vorzugsweise umfasst daher der Verankerungsteil ein Material, welches eine grössere Biegesteifigkeit aufweist als das Material des Übergangteils.

Alternativ können die beiden unterschiedlichen Materialien auch die gleiche Biegesteifigkeit aufweisen.

Vorzugsweise ist das erste Material Kunststoff. Bevorzugt ist das zweite Material Kunststoff. Kunststoff ist einfach verfügbar und eignet sich gut für die Herstellung des Übergangteils und/oder des Verankerungsteils durch Kunststoffspritzguss. Dadurch können der Übergangteil und der Verankerungsteil in grossen Stückzahlen kostengünstig hergestellt werden.

Alternativ können der Übergangteil und der Verankerungsteil auch aus einem anderen biokompatiblem Material wie beispielswese Keramik oder einem Metall gefertigt sein.

Bevorzugt weist der Übergangteil eine Öffnung auf, welche sich von einer ersten Seite des Übergangteils zu einer zweiten Seite des Übergangteils erstreckt und wobei sich ein Bereich des Borstenhalters in der Öffnung befindet. Dadurch wird der Borstenhalter vom Übergangteil im Bereich des Übergangs allseitig umgeben. Somit ist eine optimale Führung und Stützung des Borstenhalters durch den Übergangteil ermöglicht. Vorzugsweise ist die Öffnung als Bohrung ausgeführt und weist einen kreisrunden Querschnitt auf. In anderen Ausführungen kann die Öffnung auch einen rechteckförmigen, einen dreieckförmigen oder einen polygonförmigen Querschnitt aufweisen.

Alternativ dazu besteht auch die Möglichkeit, dass der Übergangteil nur auf einer Seite des Borstenhalters angeordnet ist und keine Öffnung umfasst.

Mit Vorteil weist die Öffnung auf der ersten Seite des Übergangteils eine Fase auf. Das bedeutet, die Öffnung ist zur ersten Seite des Übergangteils hin allmählich erweitert ausgeführt. Dadurch kann der sich in der Öffnung befindliche Borstenhalter in Richtung zur ersten Seite des Übergangteils hin immer zunehmend in der Öffnung bewegen und verbiegen. Somit wird eine gleichmässige Biegebeanspruchung erreicht, wodurch die sonst bestehende Abl<nicl<- und Bruchgefahr des Borstenhalters am Austritt der Öffnung auf der ersten Seite des Übergangteils reduziert werden kann. Vorzugsweise weist die Fase einen Winkel kleiner als 30° auf gemessen zwischen Längsachse der Öffnung und der Fläche der Fase. Dadurch ist eine besonders gute Führung und Stützung des Borstenhalters ermöglicht.

Falls die Öffnung einen kreisrunden Querschnitt hat, weist die Öffnung vorzugsweise eine am Umfang der Öffnung auf der ersten Seite des Übergangteils eine umlaufende Fase auf. Falls die Öffnung einen rechteckigen, dreieckigen oder polygonförmigen Querschnitt aufweist, weist die Öffnung vorzugsweise an jeder Kante der Öffnung auf der ersten Seite des Übergangteils eine Fase auf.

Alternativ besteht auch die Möglichkeit, dass der Übergangteil keine Fase aufweist.

Vorzugsweise ist das Innenmass der Öffnung grösser als das Aussenmass des Bereichs des Borstenhalters, welcher sich in der Öffnung befindet, so dass der Borstenhalter in der Öffnung bewegbar ist. Dabei bezieht sich das Aussenmass auf den Querschnitt des Borstenhalters. Das bedeutet, falls der Borstenhalter einen im Wesentlichen kreisrunden Querschnitt aufweist, entspricht das Aussenmass dem Aussendurchmesser des Borstenhalters. Das Innenmass entspricht dem kleinsten Abstand zwischen zwei Innenwänden der Öffnung. Falls die Öffnung einen kreisrunden Querschnitt hat, entspricht das Innenmass dem Innendurchmesser der Öffnung.

Da das Innenmass der Öffnung grösser ist als das Aussenmass des Borstenhalters kann sich der Borstenhalter in der Öffnung bewegen und leicht verformen. Das bedeutet, der Borstenhalter ist mit etwas Spiel in der Öffnung des Übergangteils geführt. Dadurch kann die Gefahr eines Knicks oder eines Bruchs des Borstenhalters vermindert werden.

Alternativ ist der Borstenhalter ohne Spiel in der Öffnung des Übergangteils geführt.

Bevorzugt sind der Übergangteil und der Verankerungsteil einstückig ausgebildet. Das bedeutet, der Übergangteil und der Verankerungsteil, welche vorzugsweise einzeln herstellbar sind, sind miteinander zu einem Stück verbunden. Dadurch kann der Schaft kompakt konstruiert werden. Vorzugsweise sind der Übergangteil und der Verankerungsteil durch Spritzguss miteinander verbindbar, so dass der Übergangteil und der Verankerungsteil einstückig ausgebildet sind.

Alternativ können der Übergangteil und der Verankerungsteil auch nicht einstückig ausgebildet sein, sondern aus zwei einzelnen Teile bestehen, welche beispielsweise lose mittels des Borstenhalters zusammengehalten werden.

Vorzugsweise umfasst der Verankerungsteil ein Verriegelungselement, zum lösbaren Befestigen der Interdentalbürste am Griffteil. Mittels des Verriegelungselements lässt sich der Schaft auf einfache Art und Weise und zuverlässig am Griffteil befestigen. Das erleichtert die Handhabung der Interdentalbürste. Vorzugsweise ist das Verriegelungselement in der Form einer Traverse mit zwei Armen, welche rechtwinklig zur Längsachse des Schafts angeordnet sind, ausgebildet. Dadurch wird eine einfache Verriegelung, beispielsweise mittels eines Bajonettverschlusses, der Interdentalbürste mit dem Griffteil ermöglicht.

Alternativ dazu besteht auch die Möglichkeit, dass der Verankerungsteil kein Verriegelungselement aufweist. In diesem Fall kann der Schaft beispielsweise einfach in eine Öffnung im Griffteil eingesteckt werden.

Bevorzugt ist der Borstenhalter aus einem verdrillten Draht gefertigt. Dadurch können die Borsten fest und zuverlässig am Borstenhalter gehalten werden, indem diese zwischen den Windungen des verdrillten Drahts eingeklemmt werden. Somit ist eine einfach und kostengünstige Herstellung des Borstenhalters ermöglicht.

Alternativ kann der Borstenhalter beispielsweise aus einem Kunststoffstab gefertigt sein.

Mit Vorteil weist der Borstenhalter am ersten Ende eine bogenförmige Ausformung auf. Dadurch kann der Borstenhalter besonders zuverlässig im Schaft verankert werden, da der Borstenhalter nicht einfach in axialer Richtung des Borstenhalters aus dem Verankerungsteil herausgerissen werden kann oder der Borstenhalter sich in unerwünschter Weise um seine Achse im Verankerungsteil drehen kann. Die bogenförmige Ausformung ist vorzugsweise als Halbkreis ausgeführt und der hinterste Bereich des ersten Endes ist bevorzugt wieder gerade ausgeführt, so dass die Ausformung in der Art einer Delle oder Ausbuchtung im Borstenhalter ausgeführt ist.

Vorzugsweise weist der Borstenhalter zwischen den Borsten und dem ersten Ende einen borstenfreien Abschnitt auf, so dass zwischen den Borsten und dem Übergangteil ein Abstand besteht.

Im borstenfreien Abschnitt kann sich der Borstenhalter besonders gut elastisch verformen, da in diesem Abschnitt keine Borsten vorhanden sind, die den Borstenhalter an einer Bewegung hindern könnten. Dadurch ist die beim Gebrauch erforderliche elastische Verformung des Borstenhalters ermöglicht.

Alternativ besteht auch die Möglichkeit, dass der Borstenhalter entlang seiner gesamten Länge, welche nicht im Schaft verankert ist, Borsten aufweist und somit keinen borstenfreien Abschnitt aufweist.

Die Erfindung betrifft weiter ein Sortiment mit mindestens zwei Interdentalbürsten wie oben beschrieben, wobei jede der mindestens zwei Interdentalbürsten am Schaft eine individuelle Kennzeichnung umfasst.

Durch die Kennzeichnung lässt sich eine Interdentalbürste von einer anderen unterschieden. Unter dem Begriff "Sortiment" werden mindestens zwei Interdentalbürsten verstanden, welche unterschiedliche Eigenschaften aufweisen. Die Interdentalbürsten können sich beispielsweise in folgenden Eigenschaften unterscheiden:
- Länge der Borsten,
- Dicke der Borsten,
- Elastizität der Borsten,
- Form der Borsten,
- Elastizität des Borstenhalters oder
- Verwendbarkeit für einen bestimmten Griffteil, wie zum Beispiel für einen Click-Kunststoffhalter, einen Aluminiumhalter oder auch für ein Winkelstück.

Durch die individuelle Kennzeichnung kann die Interdentalbürste im Sortiment für den Benutzer gut ersichtlich gekennzeichnet werden. Das vereinfacht die Handhabung von mehreren Interdentalbürsten, die unterschiedliche Eigenschaften aufweisen.

Die individuelle Kennzeichnung kann beispielsweise durch die Form des Schafts, die Oberflächenstruktur der Teile des Schafts, die Aussenkontur der Borsten, die Farbe der Borsten oder die Farben der Teile des Schafts, die Materialwahl der zwei Teile des Schafts oder die Art der Verbindung der zwei Teile des Schafts miteinander erfolgen. So kann beispielsweise der Schaft einen rechteckigen, dreieckigen oder runden Querschnitt aufweisen, um die Interdentalbürste zu kennzeichnen.

Bevorzugt bildet jeder der zwei Teile des Schafts eine Codierung. Dadurch ist eine einfache individuelle Kennzeichnung ermöglicht. Beispielsweise kann der erste Teil eine andere Farbe aufweisen als der zweite Teil des Schafts oder der erste Teil kann zum Beispiel aus einem anderen Material gefertigt sein als der zweite Teil des Schafts. Ferner kann die Codierung beispielsweise auch anhand einer Lasergravur, eines Tamponprints, einer Prägung oder mittels Einlegeplättchen erfolgen. Des Weiteren kann zum Beispiel der erste Teil des Schafts einen rechteckförmigen Querschnitt und der zweite Teil des Schafts einen runden Querschnitt aufweisen. Zudem können mit wenigen Elementen pro Teil durch Kombination beider Teile-Codierungen vielfältigere Informationen codiert werden.

Alternativ besteht auch die Möglichkeit, dass die einzelnen Teile des Schafts keine Codierung aufweisen und damit nicht voneinander unterscheidbar sind.

Die Erfindung betrifft weiter ein Verfahren zur Herstellung einer Interdentalbürste umfassend die folgenden Schritte:
a) Bereitstellen eines Bürstenteils umfassend einen Borstenhalter und am Borstenhalter befestigte Borsten;
b) Bereitstellen eines Übergangteils,wobei der Übergangteil eine Öffnung aufweist, welche sich von einer ersten Seite des Übergangteils zu einer zweiten Seite des Übergangteils erstreckt;
c) Einschieben eines ersten Endes des Borstenhalters von der ersten Seite des Übergangteils durch die Öffnung bis ein Bereich des ersten Endes auf der zweiten Seite des Übergangteils herausragt;
d) Anbringen eines Verankerungsteils auf der zweiten Seite des Übergangteils, so dass der herausragende Bereich des ersten Endes des Borstenhalters im Verankerungsteil verankert ist und dass der Verankerungsteil am Übergangteil befestigt ist.

Durch das erfindungsgemässe Verfahren kann die Interdentalbürsteeffizient hergestellt werden. Der Verankerungsteil kann beispielsweise mittels Ultraschallschweissen, Vibrationsschweissen, Orbitalschweissen, Spiegelschweissen oder mittels Kleben auf der zweiten Seite des Übergangsteils aufgebracht werden. Zudem besteht auch die Möglichkeit, dass der Verankerungsteil mittels Aufspritzen durch Spritzguss auf der zweiten Seite des Übergangsteils angebracht wird.

Durch das Verschweissen von Verankerungsteil mit dem Übergangteil, durch das Verkleben der beiden Teile oder durch das Aufspritzen des Verankerungsteils auf das Übergangteil sind der Verankerungsteil und der Übergangteil fest und unlösbar miteinander verbunden. Das bedeutet, der Schaft, welcher den Übergangteil und den Verankerungsteil umfasst, ist einstückig ausgebildet. Dadurch ist eine kompakte Konstruktion des Schafts ermöglicht.

Vorzugsweise wird der Verankerungsteil auf der zweiten Seite des Übergangteils durch Kunststoffspritzguss aufgespritzt. Kunststoffe für Spritzguss sind einfach verfügbar und mit unterschiedlichen Eigenschaften erhältlich. Dadurch kann der Schaft der Interdentalbürste optimal an die Anforderungen angepasst werden. Zudem ist durch das Aufspritzen des Verankerungsteils der Borstenhalter mit seinem ersten Ende zuverlässig im Verankerungsteil gehalten.

Bevorzugt wird nach dem Einschieben des ersten Endes des Borstenhalters durch die Öffnung das erste Ende verformt. Vorzugsweise wird das erste Ende des Borstenhalters bogenförmig verformt. Das erste Ende kann aber auch andersartig, beispielsweise mittels rechteckigen Knicken, einer Zickzackform oder durch Abwinkeln verformt werden. Durch das Verformen kann das erste Ende des Borstenhalters besonders gut im Verankerungsteil verankert werden, so dass der Borstenhalter nicht aus dem Verankerungsteil ausgerissen wird oder dass sich der Borstenhalter um seine Längsachse im Verankerungsteil drehen kann.

Falls der Borstenhalter aus einer Drahtstruktur besteht, kann das erste Ende des Borstenhalters auf einfache Art und Weise durch Verbiegen des Drahts bogenförmig ausgeformt werden.

Alternativ dazu besteht auch die Möglichkeit, dass das erste Ende nicht verformt wird.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Schnittansicht der erfindungsgemässen Interdentalbürste, wobei der Schnitt durch die Längsachse der Interdentalbürste verläuft,
- Fig. 2: eine schematische Seitenansicht einer weiteren Ausführung der erfindungsgemässen Interdentalbürste,
- Fig. 3: eine Seitenansicht des Übergangteils der Interdentalbürste,
- Fig. 4: eine Frontansicht des Übergangteils aus Figur 3,
- Fig. 5: eine Seitenansicht einer weiteren Ausführung eines Übergangteils,
- Fig. 6: eine Frontansicht des Übergangteils aus Figur 5,
- Fig. 7: eine Seitenansicht einer weiteren Ausführung eines Schafts der Interdentalbürste,
- Fig. 8: eine Draufsicht des Schafts aus Figur 5,
- Fig. 9: eine schematische Darstellung eines Sortiments von Interdentalbürsten,
- Fig. 10: eine weitere Ausführung eines Sortiments von Interdentalbürsten,
- Fig. 11: eine weitere Ausführung eines Sortiments von Interdentalbürsten.

Grundsätzlich sind in den Figuren gleiche Teile mit gleichen Bezugszeichen versehen.

### Wege zur Ausführung der Erfindung

Die Figur 1 zeigt eine schematische Schnittansicht der erfindungsgemässen Interdentalbürste 1. Der Schnitt verläuft dabei durch die Längsachse der Interdentalbürste 1. Die Interdentalbürste 1 umfasst einen Bürstenteil 2 und einen Schaft 3. Der Bürstenteil 2 weist einen Borstenbereich 6 auf zum Reinigen von Zahnzwischenräumen. Der Schaft 3 stellt die Verbindung zwischen dem Bürstenteil 2 und einem hier nicht dargestellten Griffteil her.

Der Bürstenteil 2 umfasst einen Borstenhalter 4 aus verdrilltem Draht und feine Borsten 5, welche zwischen dem verdrillten Draht gehalten sind. In einem Bereich eines borstenfreien ersten Endes 7 des Borstenhalters 4, weist der Borstenhalter 4 keine Borsten 5 auf. In einem Bereich eines zweiten Endes ist der Borstenbereich 6 angeordnet, der zum Reinigen der Zahnzwischenräume dient. Der Schaft 3 der Interdentalbürste 1 wird durch einen Übergangteil 8 und einen Verankerungsteil 9 gebildet. Der Übergangteil 8 weist eine durchgehende Öffnung 10 von einer ersten Seite des Übergangteils 8 zu einer zweiten Seite des Übergangteils 8 auf. Dabei ist die erste Seite des Übergangteils 8 zum Borstenbereich 8 hin gewandt, während die zweite Seite des Übergangteils 8 an den Verankerungsteil 9 anschliesst. Das borstenfreie Ende 7 des Borstenhalters 4 führt durch diese Öffnung 10 des Übergangteils 8 hindurch und ist im Verankerungsteil 9 verankert. Das bedeutet, der Übergangteil 8 ist zwischen dem Borstenbereich 6 und dem borstenfreien Ende 7 des Borstenhalters 4 angeordnet, während der Verankerungsteil 9 das borstenfreies Ende des Schafts 3 und dadurch den Abschluss der Interdentalbürste 1 bildet. An diesem freien Ende weist der Verankerungsteil 9 ein Verriegelungselement in der Form einer Traverse 11 mit zwei Armen 12.1, 12.2 auf, zur Verriegelung der Interdentalbürste 1 mit dem Griffteil. Das hier nicht gezeigte Griffteil kann mit der Hand vom Benutzer erfasst werden, so dass der Benutzer die Interdentalbürste 1 mit Hilfe des Griffteils exakt zwischen den Zähnen positionieren und bewegen kann.

Die Traverse 18 befindet sich im Bereich des freien Endes des Schafts 3 im Verankerungsteil 9, also am anderen Ende des Schafts als sich der Eingang der Öffnung 10 mit der Fase 14 befindet. Die Arme 12.1, 12.2 der Traverse 11 sind einander gegenüber angeordnet und stehen rechtwinklig zur Längsachse des Schafts 3 vom Schaft 3 ab. Die Arme 12.1, 12.2 haben einen im Wesentlichen quadratischen Querschnitt. Der Griffteil weist zwei nach oben offene Nuten auf, wobei jede Nute je einen Arm 12.1, 12.2 der Traverse 11 aufnehmen kann.

Um die Interdentalbürste 1 im Griffteil zu befestigen, werden die Arme 12.1, 12.2 in die Nuten des Griffteils platziert und anschliessend wird die Interdentalbürste 1 um ihre Längsachse gedreht. Dadurch werden die Arme 12.1, 12.2 weiter in die Nuten eingeführt, so dass die Interdentalbürste 1 nicht mehr in Richtung ihrer Längsachse vom Griffteil wegbewegt werden kann. Die Interdentalbürste 1 ist somit mit ihrer Traverse 11 in der Art eines Bajonettverschlusses mit dem Griffteil verriegelbar.

Die Figur 2 zeigt eine Seitenansicht einer weiteren Ausführung der erfindungsgemässen Interdentalbürste 200. Im Unterschied zur ersten Ausführung gemäss Figur 1 weist in der Ausführung gemäss Figur 2 die Interdentalbürste 200 im freien Ende des Verankerungsteils 209 eine umlaufende Nut 215 auf. Dadurch benötigt diese Ausführung der Interdentalbürste 200 ein Griffteil, welches ein einem Vorsprung umfasst, der in die Nut 2158 eingreift, wenn die Interdentalbürste 200 in das Griffteil eingesetzt wird, so dass die Interdentalbürste 200 im Griffteil gehalten ist.

Nachfolgend sind die einzelnen Elemente der Interdentalbürste 1 im Detail erläutert.

Wie in der Figur 1 erkennbar ist, sind die Borsten 5 im Borstenbereich 6 des Borstenhalters 4 über den ganzen Umfang des verdrillten Drahts angeordnet, so dass lückenlos Borsten 5 in alle Richtungen vom verdrillten Draht bzw. vom Borstenhalter 4 abstehen. Dabei stehen die Borsten 5 in einem Winkel zwischen 60° und 80° zur der Längsachse des Borstenhalters 4 vom verdrillten Draht ab. Zwischen dem Borstenbereich 6 und dem borstenfreien Ende 7 des Borstenhalters weist der Borstenhalter 4 einen borstenfreien Bereich 13 auf. Dadurch besteht ein Abstand zwischen den Borsten 5 und der ersten Seite des Übergangteil 8.

In der Figur 2 ist ersichtlich, dass der Schaft 3 in der gezeigten Ausführung durch den Übergangteil 8 und den Verankerungsteil 9 gebildet wird. Dabei weist der Übergangteil 8 wie auch der Verankerungsteil 9 einen kreisrunden Querschnitt auf. Sie haben zudem denselben Aussendurchmesser. Der Übergangteil 8 ist aus einem weichen Kunststoff durch Kunststoffspritzguss hergestellt während der Verankerungsteil 9 im Vergleich zum Übergangteil aus einem härteren Kunststoff, welcher eine grössere Biegesteifigkeit aufweist als der weichere Kunststoff, durch Spritzguss hergestellt ist. Dabei ist der Verankerungsteil 9 auf den Übergangteil 8 aufgespritzt, so dass der Übergangteil 8 und der Verankerungsteil 9 unlösbar miteinander verbunden sind und einstückig ausgebildet sind.

Das borstenfreie Ende 7 des Borstenhalters 4 ist dabei im Verankerungsteil 9 eingegossen. Damit der Borstenhalter 4 nicht aus dem Verankerungsteil 9 herausgerissen werden kann, weist das eingegossene borstenfreie Ende 7 des Borstenhalters 4 eine halbkreisförmige Ausformung 20 auf. Durch diese Ausformung ist sichergestellt, dass sich das borstenfreie Ende 7 nicht um die Längsachse des Borstenhalters 4 drehen kann und nicht in axialer Richtung verschieben kann.

Der Verankerungsteil 9 weist zwei einander gegenüberliegende Flügel 19.1, 19.2 auf, die in Längsrichtung des Schafts 3 in Richtung Borsten 5 aus dem Verankerungsteil 9 herausragen. Die Flügel 19.1, 19.2 haben eine halbrunde Form. In weiteren Ausführungen können die Flügel 19.1, 19.2 aber auch eine andere Form aufweisen. Zum Beispiel können sie, wie in Figur 5 und 6 gezeigt, dreieckförmig ausgebildet sein. Der Übergangteil 8 weist zwei Aussparungen auf, die eine gegenteilige Form haben und in denen je ein Flügel 19.1, 19.2 aufgenommen wird, so dass die Aussenkontur des Schafts 3 über seine ganze Länge eine zylindrische Form beibehält. Durch die Flügel 19.1, 19.2 des Verankerungsteils 9 wird die Kontaktfläche zwischen dem Verankerungsteil 9 und dem Übergangteil 8 vergrössert. Dadurch kann der Verankerungsteil 9, wenn er auf den Übergangteil 8 aufgespritzt wird, besonders gut mit dem Verankerungsteil 9 verbunden werden. Die vergrösserte Kontaktfläche ist aus vorteilhaft bei Ausführungen, bei denen der Verankerungsteil 9 mittels Ultraschall-, Vibrations-, Orbital- oder Spiegelschweissen oder durch Verklebung mit dem Übergangteil 8 verbunden wird.

Der Verankerungsteil 9 ist dabei aus farbigem Kunststoff gefertigt (beispielsweise violett), während der Übergangteil 8 aus einem anders farbigem Kunststoff (beispielsweise schwarz) hergestellt ist. Dadurch ist eine Codierung vorhanden, anhand der die Elastizität der Borsten und die Länge der Borsten für den Benutzer gut erkennbar ist. In einer weiteren Ausführung kann die Codierung aber auch anhand Lasergravur, Tamponprint, Prägung oder Einlegeplättchen erfolgen.

In den Figuren 3 und 4 ist der Übergangteil 8 ohne Bürstenteil 2 dargestellt. Die Figur 3 zeigt den Übergangteil 8 in einer Seitenansicht. In der Figur 4 ist der Übergangteil 8 in einer Frontansicht dargestellt. Das heisst, der Übergangteil 8 ist im Vergleich zur Figur 3 um 90° um seine Längsachse gedreht dargestellt. In den Figuren 3 und 4 sind die Aussparungen 18.1, 18.2, in welche die Flügel 19.1, 19.2 des Verankerungsteils 9 aufgenommen werden, ersichtlich.

In den Figur 3 und 4 ist zudem ersichtlich, dass die Öffnung 10 im Übergangteil 8 durchgehend ausgebildet ist. Die Öffnung weist einen kreisrunden Querschnitt auf. Der Innendurchmesser der Öffnung 10 ist dabei leicht grösser als der Aussendurchmesser des Borstenhalters 4, so dass sich dieser in der Öffnung bewegen kann. Im Übergangteil 8 weist die Öffnung 10 auf der ersten Seite des Übergangteils 8 eine Fase 14 auf. Die Fase 14 wird dabei grösser zum Eingang der Öffnung 10 hin bzw. zur ersten Seite des Übergangteils 8 hin. Dadurch weist die Fase 14 im Querschnitt eine hyperbolische Form auf, ersichtlich in den Figuren 3 und 4.

Durch diese Fase 14 kann sich der Borstenhalter 4, welcher in den Figuren 3 und 4 nicht dargestellt ist, zum Eingang der Öffnung 10 auf der ersten Seite des Übergangteils 8 hin in der Öffnung 10 bewegen und sich durchbiegen. Dadurch wird ein kontinuierlicher Übergang vom ersten Ende 7 des Borstenhalters 4, welcher unbeweglich und fest im Verankerungsteil 9 eingegossen ist, zum frei beweglichen Borstenbereich 6 geschaffen.

Die Figuren 5 und 6 zeigen eine weitere Ausführung eines Übergangteils 108 ohne Bürstenteil 2. Im Unterschied zum Übergangteil 8 in den Figuren 3 und 4, weist die Ausführung in den Figuren 5 und 6 dreieckförmige Aussparungen 118.1, 118.2 auf, in welche entsprechend dreieckförmig ausgebildete Flügel 19.1, 19.2 eines Verankerungsteil 9 aufgenommen werden können.

In den Figuren 7 und 8 ist eine weitere Ausführung eines Schafts 303 der Interdentalbürste ohne Bürstenteil 2 dargestellt. Dabei zeigt die Figur 7 den Schaft 303 in einer Seitenansicht. Der obere Bereich des Schafts 303 ist dabei als Schnittansicht dargestellt, wobei der Schnitt in diesem Bereich durch die Längsachse des Schafts 303 verläuft. Dadurch ist die Öffnung 310 im Schaft 303 besser ersichtlich. Zudem ist der Schaft 303 aus Platzgründen nicht in seiner ganzen Länge dargestellt. Die Figur 8 zeigt eine Draufsicht des Schafts aus Figur 7.

Der in den Figuren 7 und 8 dargestellte Schaft 303, wird für eine weitere Ausführung der erfindungsgemässen Interdentalbürste verwendet. Diese unterscheidet sich von der Ausführung gemäss den Figuren 1 und 2 in der Herstellung. Bei der Ausführung der Interdentalbürste gemäss Figuren 7 und 8 wird bei der Herstellung der Verankerungsteil 309 nicht nachträglich aufgespritzt wie oben beschrieben, sondern ist zusammen mit dem Übergangteil 308 vorgängig einzeln hergestellt worden. Anschliessend wird der Borstenhalter 4 mit seinem borstenfreien Ende 7 in die Öffnung 310 im Schaft 303 eingeführt und im Schaft 303 verklebt. Der Übersichtlichkeit halber ist in den Figuren 7 und 8 jedoch nur der Schaft 303 ohne Borstenhalter 4 dargestellt.

In der Figur 5 ist ersichtlich, dass die Öffnung 310 im Schaft 303 durch das Übergangteil 308 führt und im Verankerungsteil 309 endet. Dabei wird die Öffnung 310 durch drei Innenwandungen 313.1, 313.2, 313.3 gebildet und weist einen dreieckigen Querschnitt auf, wobei alle Seiten des dreieckigen Querschnitts gleich lang sind. Diese Form der Öffnung 310 ist in Figur 8 gut ersichtlich. Erkennbar ist, dass die Öffnung 310 nicht durchgehend ist und ungefähr in Längsrichtung in der Mitte des Schafts 303 einen Abschluss aufweist, der durch eine Abschlussfläche gebildet wird, die rechtwinklig zur Längsachse des Schafts 303 ausgerichtet ist. In einem Endbereich 311 der Öffnung 310 weist diese zudem eine Verjüngung auf. Das bedeutet die Innenwandungen 313.1, 313.2, 313.3 laufen in diesem Endbereich 311 gegeneinander zu.

Im Übergangteil 308 weist die Öffnung 310 auf der ersten Seite des Übergangteils 308, welcher zum Borstenteil hin weist, eine Fase 314 auf. Die Fase 314 umfasst dabei erste Fasenflächen 315.1, 315.2, 315.3, welche durch ein Anfasen mit einem üblichen kreisrunden und konischen Fasenfräser hergestellt wurden. Weiter umfasst die Fase 314 zweite Fasenflächen 316.1, 316.2 316.3, die durch ein Anfasen der drei Innenwandungen 313.1, 313.2, 313.3 hergestellt wurden. Das bedeutet, die drei Innenwandungen 313.1, 313.2, 313.3 gehen in Richtung der erste Seite des Übergangteils 308 je in eine der zweiten Fasenflächen 316.1, 316.2, 316.3 über. Die ersten Fasenflächen 315.1, 315.2, 315.3 weisen dabei einen Winkel von 20° bis 30° zur Längsachse des Schafts 303 auf und die zweiten Fasenflächen 316.1, 316.2, 316.3 sind in einem Winkel kleiner als 30° zur Längsachse des Schafts 303 ausgerichtet.

Wie in Figur 7 ersichtlich, weist der Verankerungsteil 309 an seinem freien Ende einen Endbereich mit einem leicht kleineren Aussendurchmesser auf, so dass im Verankerungsteil 309 ein Absatz 316 gebildet wird. Weiter weist der Verankerungsteil 309 in diesem Endbereich mit dem kleineren Aussendurchmesser eine umlaufende Nut 319 auf. Zudem ist in diesem Endbereich der Verankerungsteil 309 in Längsrichtung des Verankerungsteils 309 angeschnitten, so dass der Verankerungsteil 309 eine Fläche 318 aufweist, welche parallel zur Längsachse des Verankerungsteils 309 ausgerichtet ist. Am Ende des Verankerungsteils 309 ist das Verankerungsteil 309 zudem angefast, so dass der Verankerungsteil 309 einfacher in eine Öffnung im nicht dargestellten Griffteil eingeführt werden kann. Der Griffteil, in den der Schaft 303 eingesetzt wird, hat eine entsprechende Gegenform, so dass die Fläche 318 an eine Gegenfläche im Griffteil aufliegt, wenn der Schaft 303 mit dem Griffteil verbunden ist. Ferner weist das Griffteil eine Auskragung auf, die in die Nut 319 des Verankerungsteils 309 eingreift, um den Schaft 303 zu halten, wenn der Schaft 303 im Griffteil eingesetzt ist.

In der Figur 9 ist schematisch und vereinfacht ein Sortiment mit Interdentalbürsten 100.1 - 100.5 dargestellt. Das Sortiment umfasst beispielsweise fünf Interdentalbürsten 100.1 - 100.5, die je Borsten mit unterschiedlicher Härte und Form umfassen. Damit die Interdentalbürsten 100.1 - 100.5 für den Benutzer unterscheidbar sind, weist jeder Schaft eine andere Codierung auf. Hierzu ist vorzugsweise jeweils der Übergangteil 108.1 - 108.5 anders gefärbt als der Verankerungsteil 109.1 - 109.5. Dabei steht die Farbe des Verankerungsteils 109.1 - 109.5 vorzugsweise für die Elastizität der Borsten und die Farbe des Übergangteils 108.1 - 108.5 vorzugsweise für die Form oder Länge der Borsten. In einer anderen Ausführung kann die Codierung auch anhand der Form des Schafts erfolgen. So kann zum Beispiel jeder Verankerungsteil 109.1 - 109.5 oder jeder Übergangteil 108.1 - 108.5 einen anderen Querschnitt aufweisen, zum Beispiel rechteckförmig, dreieckig oder rund. Mit einer bestimmten Kombination von Querschnitten der Verankerungsteile 109.1 - 109.5 und der Übergangteile 108.1 - 108.5 kann ebenfalls eine individuelle Kennzeichnung der Interdentalbürste 100.1 - 100.5 ermöglicht werden.

Die Figur 10 zeigt eine weitere Ausführung eines Sortiments mit Interdentalbürsten 500.1 - 500.5. Im Unterschied zum Sortiment in Figur 9 weisen die in Figur 10 gezeigten Interdentalbürsten 500.1 - 500.5 im Schaft jeweils eine Nut auf, in welche eine Auskragung des Griffteils eingreift, wenn die Interdentalbürsten 500.1 - 500.5 jeweils im Griffteil gehalten werden.

In der Figur 11 ist eine weitere Ausführung eines Sortiments mit Interdentalbürsten 600.1 - 600.6 gezeigt. Diese Interdentalbürsten 600.1 - 600.6 weisen einen Borstenkopf auf, der eine kugelförmige, parallelogrammähnliche oder dreieckförmige Aussenkontur aufweist.

Die Anordnungen in den Figuren 9 bis 11 sind dabei nicht auf die dargestellten Kombinationen beschränkt. So können beispielsweise auch die Interdentalbürsten 600.1 - 600.6 aus der Figur 11 oder die Interdentalbürsten 500.1 - 500.5 aus der Figur 10 eine Traverse zum Verbinden mit dem Griffteil wie die Interdentalbrüsten 400.1 - 400.5 aufweisen. Weiter können beliebige Kombinationen von allen dargestellten Interdentalbürsten 400.1 - 400.5, 500.1 - 500.5 und 600.1 - 600.6 in einem Sortiment angeordnet sein.

Die Erfindung ist nicht auf die hier beschriebene Ausführung der Interdentalbürste beschränkt. So kann beispielsweise der Schaft der Interdentalbürste auch eine Öffnung aufweisen, die einen rechteckigen oder einen polygonförmigen Querschnitt aufweist. Zudem kann die Fase am Übergangteil auch anders ausgeformt sein. Weiter besteht die Möglichkeit, dass der Übergangteil und/oder der Verankerungsteil keinen zylindrischen sondern beispielsweise einen rechteckförmigen oder polygonförmigen Querschnitt aufweisen. Des Weiteren muss die Interdentalbürste nicht zwingend ein Verriegelungselement aufweisen und falls sie eines umfasst, muss dieses nicht wie oben beschrieben als Traverse oder in der Form einer Nut ausgebildet sein. Auch kann der Bürstenteil anders ausgebildet sein. So kann beispielsweise der Borstenhalter aus einem Kunststoff hergestellt sein.

Zusammenfassend ist festzustellen, dass eine Interdentalbürste geschaffen wird, welche eine verbesserte Aufnahme des Borstenhalters im Schaft aufweist und welche einen Schaft umfasst, der einfach herstellbar ist.

## Patentansprüche

1. Interdentalbürste (1) umfassend einen Bürstenteil (2) und einen Schaft (3) zum lösbaren Befestigen der Interdentalbürste an einem Griffteil, wobei der Bürstenteil (2) einen Borstenhalter (4) und am Borstenhalter (4) befestigte Borsten (5) umfasst und wobei der Borstenhalter (4) ein erstes Ende (7) aufweist, an dem der Borstenhalter (4) im Schaft (3) verankert ist, **dadurch gekennzeichnet, dass** der Schaft (3) dahingehend aus zwei Teilen (8,9) gefertigt ist, dass jeder Teil (8) einzeln hergestellt und mit dem anderen Teil (9) verbunden worden ist.

2. Interdentalbürste (1) nach Anspruch 1, **dadurch gekennzeichnet, dass** der Schaft (3) zwei unterschiedliche Materialien umfasst.

3. Interdentalbürste (1) nach Anspruch 1 oder 2, **dadurch gekennzeichnet, dass** der Schaft (3) einen Übergangteil (8) und einen Verankerungsteil (9) umfasst, wobei das erste Ende (7) des Borstenhalters (4) im Verankerungsteil (9) verankert ist.

4. Interdentalbürste (1) nach Anspruch 3, **dadurch gekennzeichnet, dass** der Borstenhalter (4) einen Borstenbereich (6) aufweist, wobei der Übergangteil (8) zwischen dem verankerten ersten Ende (7) und dem Borstenbereich (6) des Borstenhalters (4) angeordnet ist.

5. Interdentalbürste (1) nach Anspruch 2 und 3, **dadurch gekennzeichnet, dass** der Übergangteil (8) ein erstes der zwei Materialien und der Verankerungsteil (9) ein zweites der zwei Materialien umfasst.

6. Interdentalbürste (1) nach Anspruch 5, **dadurch gekennzeichnet, dass** das zweite Material eine grössere Biegesteifigl<eit aufweist als das erste Material.

7. Interdentalbürste (1) nach einem der Ansprüche 3 bis 6, **dadurch gekennzeichnet, dass** der Übergangteil (8) eine Öffnung (10) aufweist, welche sich von einer ersten Seite des Übergangteils (8) zu einer zweiten Seite des Übergangteils (8) erstreckt und wobei sich ein Bereich des Borstenhalters (4) in der Öffnung (10) befindet.

8. Interdentalbürste (1) nach Anspruch 7, **dadurch gekennzeichnet, dass** die Öffnung (10) auf der ersten Seite des Übergangteils (8) eine Fase (14) aufweist.

9. Interdentalbürste (1) nach Anspruch 7 oder 8, **dadurch gekennzeichnet, dass** ein Innenmass der Öffnung (10) grösser ist als ein Aussenmass des Bereichs des Borstenhalters (4), welcher sich in der Öffnung (10) befindet, so dass der Borstenhalter (4) in der Öffnung (10) bewegbar ist.

10. Interdentalbürste (1) nach einem der Ansprüche 3 bis 9, **dadurch gekennzeichnet, dass** der Übergangteil (8) und der Verankerungsteil (9) einstückig ausgebildet sind.

11. Interdentalbürste (1) nach einem der Ansprüche 3 bis 10, **dadurch gekennzeichnet, dass** der Verankerungsteil (9) ein Verriegelungselement (11) umfasst, zum lösbaren Befestigen der Interdentalbürste (1) am Griffteil.

12. Interdentalbürste (1) nach einem der Ansprüche 1 bis 11, **dadurch gekennzeichnet, dass** der Borstenhalter (4) aus einem verdrillten Draht gefertigt ist.

13. Interdentalbürste (1) nach einem der Ansprüche 1 bis 12, **dadurch gekennzeichnet, dass** der Borstenhalter (4) am ersten Ende (7) eine bogenförmige Ausformung aufweist.

14. Interdentalbürste (1) nach einem der Ansprüche 3 bis 13, **dadurch gekennzeichnet, dass** der Borstenhalter (4) zwischen den Borsten (5) und dem ersten Ende (7) einen borstenfreien Abschnitt aufweist, so dass zwischen den Borsten (5) und dem Übergangteil (8) ein Abstand besteht.

15. Sortiment mit mindestens zwei Interdentalbürsten (1) nach einem der Ansprüche 1 - 14, **dadurch gekennzeichnet, dass** jede der mindestens zwei Interdentalbürsten (1) am Schaft (3) eine individuelle Kennzeichnung umfasst.

16. Sortiment nach Anspruch 15, **dadurch gekennzeichnet, dass** jeder der zwei Teile des Schafts (3) eine Codierung bildet.

17. Verfahren zur Herstellung einer Interdentalbürste (1) umfassend die folgenden Schritte:
a) Bereitstellen eines Bürstenteils (2) umfassend einen Borstenhalter (4) und am Borstenhalter (4) befestigte Borsten (5);
b) Bereitstellen eines Übergangteils (8) aus einem ersten Kunststoff wobei der Übergangteil (8) eine Öffnung (10) aufweist, welche sich von einer ersten Seite des Übergangteils (8) zu einer zweiten Seite des Übergangteils (8) erstreckt;
c) Einschieben eines ersten Endes (7) des Borstenhalters (4) von der ersten Seite des Übergangteils (8) durch die Öffnung (10) bis ein Bereich des ersten Endes (7) auf der zweiten Seite des Übergangteils (8) herausragt;
d) Anbringen eines Verankerungsteils (9) auf der zweiten Seite des Übergangteils (8), so dass der herausragende Bereich des ersten Endes (7) des Borstenhalters (4) im Verankerungsteil (9) verankert ist und dass der Verankerungsteil (9) am Übergangteil (8) befestigt ist.

18. Verfahren nach Anspruch 17, **dadurch gekennzeichnet, dass** nach dem Einschieben des ersten Endes (7) des Borstenhalters (4) durch die Öffnung (10) das erste Ende (7) verformt wird.

19. Verfahren nach Anspruch 17 oder 18, **dadurch gekennzeichnet, dass** der Übergangsteil (8) und der Verankerungsteil (9) aus zwei unterschiedlichen Materialien gefertigt sind.

20. Verfahren nach Anspruch 19, **dadurch gekennzeichnet, dass** der Übergangteil (8) ein erstes der zwei Materialien und der Verankerungsteil (9) ein zweites der zwei Materialien umfasst, wobei das zweite Material eine grössere Biegesteifigl<eit aufweist als das erste Material.

21. Verfahren nach einem der Ansprüche 17 bis 20, **dadurch gekennzeichnet, dass** die Öffnung (10) auf der ersten Seite des Übergangteils (8) eine Fase (14) aufweist.

22. Verfahren nach einem der Ansprüche 17 bis 21, **dadurch gekennzeichnet, dass** der Verankerungsteil (9) ein Verriegelungselement (11) umfasst, zum lösbaren Befestigen der Interdentalbürste (1) am Griffteil.

23. Verfahren nach einem der Ansprüche 17 bis 22, **dadurch gekennzeichnet, dass** der Borstenhalter (4) aus einem verdrillten Draht gefertigt ist.

24. Verfahren nach einem der Ansprüche 17 bis 23, **dadurch gekennzeichnet, dass** der Borstenhalter (4) am ersten Ende (7) eine bogenförmige Ausformung aufweist.

## Claims

1. Interdental brush (1) comprising a brush part (2) and a shaft (3) for detachably attaching the interdental brush to a handle part, wherein the brush part (2) comprises a bristle holder (4) and bristles (5) attached to the bristle holder (4) and wherein the bristle holder (4) has a first end (7) at which the bristle holder (4) is anchored in the shaft (3), **characterized in that** the shaft (3) is made of two parts (8, 9) to that effect that each part (8) is manufactured individually and is connected to the other part (9).

2. Interdental brush (1) according to claim 1, **characterized in that** the shaft (3) comprises two different materials.

3. Interdental brush (1) according to claim 1 or 2, **characterized in that** the shaft (3) comprises a transition part (8) and an anchoring part (9), wherein the first end (7) of the bristle holder (4) is anchored in the anchoring part (9).

4. Interdental brush (1) according to claim 3, **characterized in that** the bristle holder (4) has a bristle area (6), wherein the transition part (8) is arranged between the anchored first end (7) and the bristle area (6) of the bristle holder (4).

5. Interdental brush (1) according to claims 2 and 3, **characterized in that** the transition part (8) comprises a first of the two materials and the anchoring part (9) comprises a second of the two materials.

6. Interdental brush (1) according to claim 5, **characterized in that** the second material has a greater bending stiffness than the first material.

7. Interdental brush (1) according to one of claims 3 to 6, **characterized in that** the transition part (8) has an opening (10) which stretches from a first side of the transition part (8) to a second side of the transition part (8) and wherein an area of the bristle holder (4) is arranged in the opening (10).

8. Interdental brush (1) according to claim 7, **characterized in that** the opening (10) at the first side of the transition part (8) has a bevel (14).

9. Interdental brush (1) according to claim 7 or 8, **characterized in that** an inner dimension of the opening (10) is larger than an outer dimension of the area of the bristle holder (4) that is arranged in the opening (10), so that the bristle holder (4) is movable in the opening (10).

10. Interdental brush (1) according to one of claims 3 to 9, **characterized in that** the transition part (8) and the anchoring part (9) are formed in one piece.

11. Interdental brush (1) according to one of claims 3 to 10, **characterized in that** the anchoring part (9) comprises a locking element (11) for releasable fastening of the interdental brush (1) to the handle part.

12. Interdental brush (1) according to one of claims 1 to 11, **characterized in that** the bristle holder (4) is made of a twisted wire.

13. Interdental brush (1) according to one of claims 1 to 12, **characterized in that** the bristle holder (4) has an arcuate formation at the first end (7).

14. Interdental brush (1) according to one of claims 3 to 13, **characterized in that** the bristle holder (4) has a bristle-free section between the bristles (5) and the first end (7), so that there is a distance between the bristles (5) and the transition part (8).

15. Assortment comprising at least two interdental brushes (1) according to one of claims 1 - 14, **characterized in that** each of the at least two interdental brushes (1) comprises an individual marking on the shaft (3).

16. Assortment according to claim 15, **characterized in that** each of the two parts of the shaft (3) forms a coding.

17. Method of manufacturing an interdental brush (1) comprising the following steps:
a) Providing a brush part (2) comprising a bristle holder (4) and bristles (5) attached to the bristle holder (4);
b) Providing a transition part (8) made of a first plastic, wherein the transition part (8) has an opening (10) extending from a first side of the transition part (8) to a second side of the transition part (8);
c) Insertion of a first end (7) of the bristle holder (4) from the first side of the transition part (8) through the opening (10) until an area of the first end (7) protrudes from the second side of the transition part (8);
d) Attaching an anchoring part (9) to the second side of the transition part (8), so that the protruding area of the first end (7) of the bristle holder (4) is anchored in the anchoring part (9) and that the anchoring part (9) is fixed to the transition part (8).

18. Method according to claim 17, **characterized in that** after the insertion of the first end (7) of the bristle holder (4) through the opening (10), the first end (7) is deformed.

19. Method according to claim 17 or 18, **characterized in that** the transition part (8) and the anchoring part (9) are made of two different materials.

20. Method according to claim 19, **characterized in that** the transition part (8) comprises a first of the two materials and the anchoring part (9) comprises a second of the two materials, wherein the second material has a greater bending stiffness than the first material.

21. Method according to one of claims 17 to 20, **characterized in that** the opening (10) at the first side of the transition part (8) has a bevel (14).

22. Method according to one of claims 17 to 21, **characterized in that** the anchoring part (9) comprises a locking element (11) for releasable fastening of the interdental brush (1) to the handle part.

23. Method according to one of claims 17 to 22, **characterized in that** the bristle holder (4) is made of a twisted wire.

24. Method according to one of claims 17 to 23, **characterized in that** the bristle holder (4) has an arcuate formation at the first end (7).

## Revendications

1. Brosse interdentaire (1) comprenant une partie (2) formant brosse et un tige (3) pour fixer de manière amovible la brosse interdentaire à une partie de préhension, la partie (2) formant brosse comprenant un support de soies (4) et des soies (5) fixées au support de soies (4), et le support de soies (4) présentant une première extrémité (7), au niveau de laquelle le support de soies (4) est ancré dans la tige (3), **caractérisée en ce que** la tige (3) est fabriquée en deux parties (8, 9) de telle sorte que chaque partie (8) est fabriquée séparément et est reliée à l'autre partie (9).

2. Brosse interdentaire (1) selon la revendication 1, **caractérisée en ce que** la tige (3) comprend deux matériaux différents.

3. Brosse interdentaire (1) selon la revendication 1 ou 2, **caractérisée en ce que** la tige (3) comprend une partie de transition (8) et une partie d'ancrage (9), la première extrémité (7) du support de soies (4) étant ancrée dans la partie d'ancrage (9).

4. Brosse interdentaire (1) selon la revendication 3, **caractérisée en ce que** le support de soies (4) présente une zone de soies (6), la partie de transition (8) étant agencée entre la première extrémité ancrée (7) et la zone de soies (6) du support de soies (4).

5. Brosse interdentaire (1) selon les revendications 2 et 3, **caractérisée en ce que** la partie de transition (8) comprend un premier des deux matériaux et la partie d'ancrage (9) comprend un deuxième des deux matériaux.

6. Brosse interdentaire (1) selon la revendication 5, **caractérisée en ce que** le deuxième matériau présente une plus grande résistance à la flexion que le premier matériau.

7. Brosse interdentaire (1) selon l'une des revendications 3 à 6, **caractérisée en ce que** la partie de transition (8) présente une ouverture (10) qui s'étend d'un premier côté de la partie de transition (8) à un deuxième côté de la partie de transition (8) et dans laquelle une zone du support de soies (4) se trouve dans l'ouverture (10).

8. Brosse interdentaire (1) selon la revendication 7, **caractérisée en ce que** l'ouverture (10) présente un biseau (14) sur le premier côté de la partie de transition (8) .

9. Brosse interdentaire (1) selon la revendication 7 ou 8, **caractérisée en ce qu'**une dimension intérieure de l'ouverture (10) est plus grande qu'une dimension extérieure de la zone du support de soies (4) qui se trouve dans l'ouverture (10), de sorte que le support de soies (4) est mobile dans l'ouverture (10).

10. Brosse interdentaire (1) selon l'une des revendications 3 à 9, **caractérisée en ce que** la partie de transition (8) et la partie d'ancrage (9) sont formées d'une seule pièce.

11. Brosse interdentaire (1) selon l'une des revendications 3 à 10, **caractérisée en ce que** la partie d'ancrage (9) comprend un élément de verrouillage (11) pour fixer de manière amovible la brosse interdentaire (1) à la partie de préhension.

12. Brosse interdentaire (1) selon l'une des revendications 1 à 11, **caractérisée en ce que** le support de soies (4) est fabriqué à partir d'un fil métallique torsadé.

13. Brosse interdentaire (1) selon l'une des revendications 1 à 12, **caractérisée en ce que** le support de soies (4) présente une forme arquée à la première extrémité (7).

14. Brosse interdentaire (1) selon l'une des revendications 3 à 13, **caractérisée en ce que** le support de soies (4) présente une section sans soies entre les soies (5) et la première extrémité (7), de sorte qu'il existe un espace entre les soies (5) et la partie de transition (8).

15. assortiment comprenant au moins deux brosses interdentaires (1) selon l'une des revendications 1 à 14, **caractérisé en ce que** chacune des au moins deux brosses interdentaires (1) comprend un marquage individuel sur la tige (3).

16. Assortiment selon la revendication 15, **caractérisé en ce que** chacune des deux parties de la tige (3) forme un code.

17. Procédé de fabrication d'une brosse interdentaire (1) comprenant les étapes suivantes :
a) fourniture d'une partie (2) formant brosse comprenant un support de soies (4) et des soies (5) fixés au support de soies (4) ;
b) fourniture d'une partie de transition (8) en une première matière plastique, la partie de transition (8) présentant une ouverture (10) qui s'étend d'un premier côté de la partie de transition (8) à un deuxième côté de la partie de transition (8) ;
c) insertion d'une première extrémité (7) du support de soies (4) depuis le premier côté de la partie de transition (8) à travers l'ouverture (10) jusqu'à ce qu'une partie de la première extrémité (7) fasse saillie sur le deuxième côté de la partie de transition (8) ;
d) mise en place d'une partie d'ancrage (9) sur le deuxième côté de la partie de transition (8), de sorte que la partie saillante de la première extrémité (7) du support de soies (4) soit ancrée dans la partie d'ancrage (9) et que la partie d'ancrage (9) soit fixée à la partie de transition (8).

18. Procédé selon la revendication 17, **caractérisé en ce qu'**après l'insertion de la première extrémité (7) du support de soies (4) à travers l'ouverture (10), la première extrémité (7) est déformée.

19. Procédé selon la revendication 17 ou 18, **caractérisé en ce que** la partie de transition (8) et la partie d'ancrage (9) sont fabriquées dans deux matériaux différents.

20. Procédé selon la revendication 19, **caractérisé en ce que** la partie de transition (8) comprend un premier des deux matériaux et la partie d'ancrage (9) comprend un deuxième des deux matériaux, le deuxième matériau présentant une résistance à la flexion supérieure à celle du premier matériau.

21. Procédé selon l'une des revendications 17 à 20, **caractérisé en ce que** l'ouverture (10) présente un biseau (14) sur le premier côté de la partie de transition (8).

22. Procédé selon l'une des revendications 17 à 21, **caractérisé en ce que** la partie d'ancrage (9) comprend un élément de verrouillage (11), pour fixer de manière amovible la brosse interdentaire (1) à la partie de préhension.

23. Procédé selon l'une des revendications 17 à 22, **caractérisé en ce que** le support de soies (4) est réalisé à partir d'un fil métallique torsadé.

24. Procédé selon l'une des revendications 17 à 23, **caractérisé en ce que** le support de soies (4) présente une forme arquée à la première extrémité (7).
